# EUROPÄISCHE PATENTSCHRIFT

(11) **EP 0 689 779 B1**
(45) Veröffentlichungstag und Bekanntmachung des Hinweises auf die Patenterteilung: **03.04.2002**
(21) Anmeldenummer: 95108932.5
(22) Anmeldetag: 09.06.1995
(51) Int. Cl.: A44B 11/25

(54) **Sicherheitsgurtschloss**
Safety belt buckle
Boucle pour ceinture de sécurité

(30) Priorität: 24.06.1994 DE 4422224
(43) Veröffentlichungstag der Anmeldung: 03.01.1996
(73) Patentinhaber: ADAM OPEL AG, 65423 Rüsselsheim (DE)
(72) Erfinder: Doppler, Guido, Dipl.-Ing. (FH), D-55276 Oppenheim (DE)

(56) Entgegenhaltungen:
- EP-A- 0 023 122
- EP-A- 0 114 332
- EP-A- 0 341 840
- WO-A-83/03741
- DE-A- 3 622 915
- GB-A- 2 267 533

## Beschreibung

Die Erfindung betrifft ein Sicherheitsgurtschloß mit den Merkmalen des Oberbegriffs des Patentanspruchs 1.

Bei einem derartigen Sicherheitsgurtschloß besteht bei Schockbelastung die Gefahr, daß der in der Steckzunge eingreifende Sperriegel und/oder die Drucktaste so bewegt werden, daß der Verriegelungseingriff mit der Steckzunge gelöst wird. Um dies zu vermeiden, ist es bekannt, im Schloßgehäuse eine zusätzliche Ausgleichsmasse vorzusehen, bei deren Beschleunigung Trägheitskräfte entstehen, die eine derartige ungewollte Öffnungsbewegung verhindern und die erforderliche Schocksicherheit gewährleisten. Diese Schocksicherheit ist insbesondere dann erforderlich, wenn das Sicherheitsgurtschloß mit einem Gurtstraffer verbunden ist, um bei der Strafferbewegung, insbesondere bei dem Beginn und dem Ende der Strafferbewegung, hohe Beschleunigungen und starke Verzögerungen, welche auf die bewegliche Schloßteile wirken, zu kompensieren.

Eine derartige Ausgleichsmasse erhöht jedoch die Komplexität des Sicherheitsgurtschlosses, da diese in die Öffnungs- und Verriegelungskinematik des Sicherheitsgurtschlosses eingebunden werden muß.

Aus der EP-A-0 114 332 ist ein Sicherheitsgurtschloß bekannt, bei dem zum Entriegeln der Steckzunge eine Drucktaste vorgesehen ist, die in Einschubrichtung der Steckzunge gegen die Kraft einer Feder betätigbar ist. Die Feder stützt sich dabei unmittelbar an einem am Rahmen des Sicherheitsgurtschlosses drehbar gelagerten Sperriegel für die Steckzunge ab. Diese Feder spannt den Sperriegel ständig in Richtung seiner Öffnungsstellung vor. Zur Schocksicherung bei dieser Lösung trägt im wesentlichen ein am Auswerfer der Steckzunge angeordneter Ansatz bei, der den Sperriegel in seiner Verriegelungsstellung sichert. Weiterhin ist bei dieser Lösung zur Sicherung des Sperriegels in der Verriegelungsstellung ein winkelförmig ausgebildeter und am Rahmen schwenkbar gelagerter Hebel vorgesehen, der durch eine sich am Auswerfer abstützende Feder in die den Sperriegel sichernde Stellung vorgespannt ist.

Aufgabe der Erfindung ist es, mit einfachen Mitteln und reduziertem Fertigungsaufwand ein Sicherheitsgurtschloß der eingangs genannten Art zu schaffen, bei dem die Schockfestigkeit der Schloßverriegelung in allen Beschleunigungs- und Verzögerungsrichtungen gewährleistet ist.

Diese Aufgabe wird erfindungsgemäß durch die Merkmale des Patentanspruchs 1 gelöst.

Ein besonderer Vorteil der Erfindung besteht darin, daß die durch das Zusammenwirken von Drucktaste, Federträger, Auswerfer und Sperriegel gebildete Drehkinematik für das Öffnen und Schließen der Schloßverriegelung gewährleistet, daß bei einwirkenden Beschleunigungen von den Massen der beweglichen Schloßteile ausgehende Trägheitskräfte ausbalanciert in der Schwenkachse des Sperriegels und gegebenenfalls vorhandenen weiteren Abstützstellen des Sperriegels am Rahmen vom Rahmen aufgenommen werden, so daß der Sperriegel in seiner Verriegelungsstellung nicht beeinflußt wird und seinen verriegelten Zustand beibehält.

Dabei ist vorgesehen, daß die zwischen dem Federträger und der Drucktaste wirkende Feder, welche insbesondere als Druckfeder ausgebildet ist, mittelbar auf den Sperrriegel wirkt, wobei der Federträger gleichzeitig für die Schockfestigkeit der Verriegelungskinematik sorgt.

Der Rahmen des Sicherheitsgurtschlosses kann aus zwei Rahmenplatinen gebildet sein, wobei der Sperriegel an der einen Rahmenplatine schwenkgelagert ist und in seiner Verriegelungsstellung sich ferner an der anderen Rahmenplatine abstützt. Hierdurch bildet der Sperriegel einen Träger auf zwei Stützen und gewährleistet eine sichere Verriegelung der Steckzunge, welche durch die Kraft der Auswerferfeder gegen den in die Zungenöffnung eingeschobenen Sperrstein des Sperriegels angedrückt wird.

Durch diese Verriegelungskinematik des Sperriegels wird die Verwendung von dünnen ungehärteten Rahmenplatinen (Leichtbau) ermöglicht. Die Rahmenplatinen können in gewalzten Normalblechen ohne Vergütungsprozesse verarbeitet werden.

Die beiden Rahmenplatinen können durch eine Steckverbindung miteinander verbunden sein. In der Verriegelungsstellung bildet der Sperriegel eine zusätzliche Sperre gegen ein Trennen dieser Steckverbindung.

Ferner kann der Sperriegel durch eine entsprechende Ausbildung der Drucktaste, insbesondere durch einen an die Drucktaste angeformten Blockierteil, in seiner Verriegelungsstellung blockiert sein. Diese insbesondere formschlüssige Blockierung unterstützt die Schocksicherheit der Verriegelungskinematik.

Die Erfindung läßt zahlreiche Ausführungsformen zu. Zur weiteren Verdeutlichung ihres Grundprinzips sind einige davon in der Zeichnung dargestellt und nachfolgend beschrieben. Die Zeichnung zeigt in
- Fig. 1: einen Querschnitt durch das erfindungsgemäße Sicherheitsgurtschloß;
- Fig. 2: eine Seitenansicht auf die den Rahmen des Sicherheitsgurtschlosses nach Fig. 1 bildenden Rahmenplatinen, im nicht montierten Zustand;
- Fig. 3: die Rahmenplatinen nach Fig. 2, die durch eine Steckverbindung miteinander lösbar verbunden sind;
- Fig. 4: einen Querschnitt durch den Sperriegel gemäß Fig. 1, bei dem der Sperrstein fest mit einem Tragelement verbunden ist;
- Fig. 5: eine alternative Ausführung des Sperriegels nach Fig. 4, bei dem der Sperrstein und das Tragelement aus einem Stück gebildet sind;
- Fig. 6 bis Fig. 8: eine vereinfachte Darstellung der Drehkinematik des Sperriegels beim Öffnen des Sicherheitsgurtschlosses nach Fig. 1.

Das in Fig. 1 dargestellte Sicherheitsgurtschloß weist einen Rahmen auf, welcher von zwei Rahmenplatinen 4 und 5 gebildet ist. Die Rahmenplatinen 4 und 5 begrenzen beiderseitig einen Einschubkanal 17 für eine Steckzunge 14. Wie in den Fig. 2 und 3 dargestellt, sind an den Rahmenplatinen 4, 5 rechtwinklig abstehende Laschen 32 vorgesehen, die jeweils einen Schlitz 30 aufweisen. An beiden Rahmenplatinen 4, 5 sind weiterhin Stecknasen 31, 34 vorgesehen, die beim Zusammenstecken der beiden Rahmenplatinen 4, 5 mit entsprechenden Schlitzen 30 zusammenwirken. Die Stecknasen 31 bzw. 34 können derart ausgebildet sein, daß sie zusätzlich auch zu anderen Zwecken, beispielsweise als Anschläge oder Führungsnasen für die Drucktaste 8 oder als Drehachsen für den Sperriegel 3, benutzt werden können.

Die Steckzunge 14 ist mit einem nicht näher dargestellten Sicherheitsgurt, insbesondere eines Kraftfahrzeuges, verbunden. Ein Sperriegel 3, welcher von einer Feder 16, welche als Druckfeder ausgebildet ist, belastet ist, befindet sich in seiner Verriegelungsstellung. In dieser Verriegelungsstellung greift der Sperriegel 3 mit seinem Sperrstein in eine Öffnung in der Steckzunge 14.

Die Feder 16 wirkt zwischen einer Drucktaste 8 und einem Federträger 7. Die Drucktaste 8 ist in Einschubrichtung der Steckzunge 14 verschiebbar am durch die Platinen 4 und 5 gebildeten Rahmen gelagert. In dem in der Fig. 1 dargestellten Zustand stützt sich die Drucktaste 8 an einem nicht näher dargestellten Anschlag am Rahmen 4, 5 ab. Die Kraft der Feder 16 wirkt über den Federträger 7 auf den Sperriegel 3. Der Federträger 7 besitzt hierzu eine Ausnehmung 23, in die ein mit dem Sperriegel 3 verbundener Hebelarm 6 eingreift, der auch, wie in Fig. 4 und 5 verdeutlicht, an den Sperrstein 28 oder an einen mit dem Sperrstein 27 fest verbundenen Tragelement 27 aus einem Stück angeformt sein kann.

Über diesen in die Ausnehmung 23 des Federträgers 7 eingreifenden Hebelarm 6 wird die Kraft der Feder 16 auf den Sperriegel 3 übertragen. Der Sperriegel 3 wird dadurch um eine Schwenkachse 15, welche an der Rahmenplatine 4 vorgesehen ist, in Richtung auf seine dargestellte Verriegelungsstellung geschwenkt. Der Federträger 7 ist ebenfalls in Einschubrichtung der Steckzunge 14 am Rahmen verschiebbar. Ferner können die Drucktaste 8 und der Federträger 7 relativ zueinander parallel zur Einschubrichtung der Steckzunge 14 am Rahmen 4, 5 verschoben werden.

Der Einschub der Steckzunge 14 in den Einschubkanal 17 erfolgt gegen die Kraft einer Auswerferfeder 2, die auf einen Auswerfer 1, der längs dem Einschubkanal 17 verschiebbar ist, drückt. Die Auswerferfeder 2, welche als Druckfeder ausgebildet ist, stützt sich an ihrer einen Seite am Rahmen ab und an ihrer anderen Seite am Auswerfer 1.

In der Verriegelungsstellung ist eine Abstützkante 24 des Sperriegels 3 an einer entsprechenden Kante 26, die durch Verringerung der Breite der Öffnung in der Rahmenplatine 5 gebildet ist, abgestützt. Die Steckzunge 14 wird durch die Kraft der Auswerferfeder 2 gegen den durch die Öffnung der Steckzunge 14 hindurchragenden Sperrstein 28 des Sperriegels 3 gedrückt.

An den Sperriegel 3 ist ferner ein Vorsprung 9, welcher als Hebel wirkt, angeformt. Dieser Vorsprung 9 erstreckt sich entlang des Einschubkanals 17. An den Vorsprung 9 ist ein Sperrelement 22 angeformt. Das Sperrelement 22 kann auch, wie in Fig. 4 und 5 dargestellt, als Kunststoffumspritztes Teil mit dem Vorsprung 9 verbunden sein. Dieses Sperrelement 22 hält den Auswerfer 1 so lange in der eingeschobenen Position, bis beim noch zu erläuternden Öffnen der Schloßverriegelung der Sperrstein 28 des Sperriegels 3 aus der Öffnung der Steckzunge 14 entfernt ist. Ferner ist an den Vorsprung 9 ein Anschlagteil 18 angeformt. Dieses Anschlagteil 18 überlappt ein Blockierteil 19, das an die Drucktaste 8 angeformt ist. Im verriegelten Zustand können das Blockierteil 19 und das Anschlagteil 18 formschlüssig aneinander liegen. Hierdurch wird verhindert, daß der Sperriegel 3 beispielsweise bei einem Rückstraffvorgang (Pfeil 25) des Gurtschlosses, bei welchem über ein Zugseil 20 auf das Gurtschloß eine erhöhte Beschleunigung ausgeübt wird, sich aus seiner Verriegelungsstellung durch Schwenken um die Schwenkachse 15 löst. Durch den Formschluß zwischen dem Blockierteil 19 und dem Anschlagteil 18 wird das Öffnen der Schloßverriegelung beim Rückstraffvorgang verhindert.

Wie in Fig. 1 gezeigt, ist das zu einem nicht näher dargestellten Gurtstraffer führende Zugseil 20 über eine als Niet ausgebildete Befestigungsstelle 13 mit zwischengelegter Rolle 21 mit dem Rahmen 4, 5 des Sicherheitsgurtschlosses verbunden.

Um die sich überlappende Positionierung des Anschlagteils 18 am Sperriegel 3 und des Blockierteils 19 an der Drucktaste 8 zu erreichen, wird beim Einstecken der Steckzunge eine Überhubbewegung der Drucktaste 8 durch den mitgeschobenen Auswerfer 1 erzeugt, so daß beim Verschwenken des Sperriegels 3 in seine Verriegelungsstellung das Anschlagteil 18 sich am Blockierteil 19 vorbei bewegen kann. Nach Aufheben des Überhubes verschieben sich der Auswerfer 1 und die Drucktaste 8 entgegen der Einschubrichtung der Steckzunge 14 in die in der Figur 1 dargestellte Position, bei welcher das Blockierteil 19 und das Anschlagteil 18 sich überlappen.

Zum Öffnen der Schloßverriegelung sind, wie besonders aus den Fig. 6 bis 8 ersichtlich, an der Drucktaste 8 bevorzugt beiderseitig Öffnungsrampen 10 angeformt. Mit diesen Öffnungsrampen 10 wirken Betätigungselemente 12, welche an den Sperriegel 3 in Form von Hebelarmen angeformt sind, zusammen. Die Betätigungselemente 12 besitzen Gleitkanten 11, die entlang der Keilflächen der Öffnungsrampen 10 beim Öffnen der Verriegelung verschoben werden. Hierdurch wird der Sperrstein 28 des Sperriegels 3 aus der Öffnung der Steckzunge 14 und aus seinem Eingriff mit der Rahmenplatine 5 durch Verschwenken um die Schwenkachse 15 entfernt. Dies erfolgt dadurch, daß die Drucktaste 8 in Pfeilrichtung 34 gegen die Kraft der Feder 16 und gegebenenfalls einer weiteren nicht näher dargestellten am Rahmen abgestützten Rückfederung am Rahmen 4, 5 verschoben wird. Der in Fig. 6 bis 8 zur Vereinfachung der Drehkinematik des Sperriegels 3 nicht dargestellte Federträger 7 wird dabei durch den Hebelarm 6 entgegen der Bewegung der Drucktaste 8 parallel zur Einschubrichtung der Steckzunge 14 verschoben.

Wenn der Sperriegel 3 vollständig aus seiner Eingriffsposition mit der Steckzunge 14 entfernt ist, wird auch der Auswerfer 1 vom Sperrelement 22 freigegeben, so daß aufgrund der Wirkung der Auswerferfeder 2 die Steckzunge 14 aus dem Einschubkanal 17 entfernt wird. Nach dem Entfernen der Steckzunge 14 verhindert der Auswerfer 1, welcher sich in der nicht eingeschobenen Position befindet, das Zurückschwenken des Sperriegels 3 in die Verriegelungsstellung.

Wie oben schon erläutert wurde, wirken sich die auf die beweglichen Schloßteile, insbesondere auf die Drucktaste 8, einwirkenden Beschleunigungen bei Beginn der Rückstraffbewegung (Pfeilrichtung 25) nicht nachteilig auf die Schloßverriegelung aus. Dies beruht darauf, daß die Drucktaste 8 gegen einen Anschlag am Rahmen anliegt und durch derartige in Richtung des Pfeiles 25 sowie auch quer zu dieser Richtung wirkende Beschleunigungen aus ihrer Position nicht entfernt werden kann. Dadurch bleibt die zwischen dem Blockierteil 19 und dem Anschlagteil 18 wirkende Blockierung aufrechterhalten.

Wenn am Ende der Gurtstraffung beim Verzögern Beschleunigungen entgegen der Pfeilrichtung 25 auf die beweglichen Schloßteile einwirken, wirken sich die von den Massen der Drucktaste 8 und des Federträgers 7 ausgehenden Trägheitskräfte über den Hebelarm 6 so aus, daß sie den Sperriegel 3, welcher an den beiden den Rahmen bildenden Rahmenplatinen 4 und 5 abgestützt ist, in seiner Verriegelungsstellung halten.

Diese Trägheitskräfte werden über den Sperriegel 3, der in seiner Schwenkachse 15 an der Rahmenplatine 4 und an seiner Abstützkante 24 an der Kante 26 der Rahmenplatine 5 an zwei Stützen abgestützt ist, in den Rahmen 4, 5 des Gurtschlosses eingeleitet. Ebenfalls werden Trägheitskräfte, die über das Anschlagteil 18 und Blockierteil 19 an der Drucktaste 8 wirken, weiter in den Rahmen 4, 5 geleitet. Der Sperriegel verbleibt somit in seiner Verriegelungsposition.

Vorteilhaft ist bei der Erfindung, daß zur Erzielung der das Öffnen und Schließen bewirkenden Drehkinematik und der Schocksicherheit im wesentlichen nur drei Formteile, nämlich die Drucktaste 8, der Federträger 7 und der Sperriegel 3, mit seinen angeformten Teilen erforderlich sind.

## Patentansprüche

1. Sicherheitsgurtschloß mit einem an einem Rahmen (4, 5) vorgesehenen Einschubkanal (17) für eine mit einem Sicherheitsgurt verbundene Steckzunge (14), einem in einer Schwenkachse (15) am Rahmen (4,5) schwenkbar abgestützten Sperriegel (3) für die Steckzunge (14), einer gegen die Kraft einer am Sperriegel (3) abgestützten Feder (16) betätigbaren Drucktaste (8) zum Entriegeln der Steckzunge (14), einem unter Federwirkung stehenden Auswerfer (1) für die entriegelte Steckzunge (14) und einer Schocksicherung, die ein Entriegeln der Steckzunge (14) bei auf die Schloßteile einwirkender Beschleunigung verhindert, wobei Trägheitskräfte, welche bei durch den Sperriegel (3) verriegelter Steckzunge (14) durch Beschleunigung der beweglichen Schloßteile entstehen, an den Abstützstellen des Sperriegels (3) am Rahmen (4, 5) in den Rahmen (4, 5) geleitet sind, so daß der Sperriegel (3) seinen mit der Steckzunge (14) verriegelten Zustand beibehält, **dadurch gekennzeichnet, daß** die Feder (16) an einem Federträger (7) abgestützt ist, wobei der Federträger (7) gegenüber dem Sperriegel (3) drehbeweglich angeordnet und an dem Rahmen (4, 5) in Einschubrichtung der Steckzunge (14) verschiebbar ist.

2. Sicherheitsgurtschloß nach Anspruch 1, **dadurch gekennzeichnet, daß** der Rahmen des Sicherheitsgurtschlosses aus zwei Rahmenplatinen (4, 5) besteht, die den Einschubkanal (17) von beiden Seiten begrenzen, daß der Sperriegel (3) an der ersten Rahmenplatine (4) schwenkbar gelagert und abgestützt ist und daß der Sperriegel (3) in seiner Verriegelungsstellung ferner auch an der zweiten Rahmenplatine (5) abgestützt ist.

3. Sicherheitsgurtschloß nach Anspruch 1 oder 2, **dadurch gekennzeichnet, daß** die Relativbewegungen der Massen von Drucktaste (8), Federträger (7), Sperriegel (3) und Auswerfer (1) an der Schwenkachse (15) des Sperriegels (3) in allen Beschleunigungs- und Verzögerungsrichtungen ausbalanciert sind.

4. Sicherheitsgurtschloß nach einem der Ansprüche 1 bis 3, **dadurch gekennzeichnet, daß** die beiden Rahmenplatinen (4, 5) durch Steckverbindung miteinander verbunden sind und daß in der Verriegelungsstellung der Sperriegel (3) so in einer Öffnung (29) an der zweiten Rahmenplatine (5) abgestützt ist, daß ein Trennen der Steckverbindung zwischen den beiden Rahmenplatinen (4, 5) verhindert ist.

5. Sicherheitsgurtschloß nach einem der Ansprüche 1 bis 4, **dadurch gekennzeichnet, daß** der Sperriegel (3) in seiner Verriegelungsstellung durch die Drucktaste (8) gegen eine Entriegelung blockiert ist.

6. Sicherheitsgurtschloß nach einem der Ansprüche 1 bis 5, **dadurch gekennzeichnet, daß** der Sperriegel (3) aus einem einen Hebelarm (6) aufweisenden Tragelement (27) und einem Sperrstein (28) besteht, die miteinander fest verbunden sind.

7. Sicherheitsgurtschloß nach einem der Ansprüche 1 bis 5, **dadurch gekennzeichnet, daß** der Hebelarm (6), das Tragelement (27) und der Sperrstein (28) aus einem Stück gebildet sind.

8. Sicherheitsgurtschloß nach einem der Ansprüche 1 bis 7, **dadurch gekennzeichnet, daß** die von der Drucktaste (8) und dem Federträger (7) ausgehenden Trägheitskräfte über den Hebelarm (6), der zur Übertragung der Federbelastung auf den Sperriegel (3) dient, auf den Sperriegel (3) übertragen werden.

9. Sicherheitsgurtschloß nach einem der Ansprüche 1 bis 8, **dadurch gekennzeichnet, daß** an den Sperriegel (3) ein Anschlagteil (18) angeformt ist, das in der Sperrstellung mit einem Blockierteil (19) an der Drucktaste (8) eine überlappende Stellung einnimmt.

10. Sicherheitsgurtschloß nach Anspruch 9, **dadurch gekennzeichnet, daß** das Blockierteil (19) und das Anschlagteil (18) durch einen Überhub beim Einschub der Steckzunge (14) in den Einschubkanal (17) gegen die Kraft der Auswerferfeder (2) in die gegenseitig überlappende Positionierung bringbar sind.

11. Sicherheitsgurtschloß nach einem der Ansprüche 1 bis 10, **dadurch gekennzeichnet, daß** die Drucktaste (8) parallel zur Einschubrichtung der Steckzunge (14) in den Einschubkanal (17) am Rahmen (4, 5) und gegenüber dem Federträger (7) verschiebbar ist.

12. Sicherheitsgurtschloß nach einem der Ansprüche 1 bis 11, **dadurch gekennzeichnet, daß** an der Drucktaste (8) Öffnungsrampen (10) vorgesehen sind, welche mit an den Sperriegel (3) angeformten Betätigungselementen (12) beim Öffnen der Verriegelung zwischen Sperriegel (3) und Steckzunge (14) zusammenwirken.

13. Sicherheitsgurtschloß nach Anspruch 12, **dadurch gekennzeichnet, daß** die Betätigungselemente (12) als Hebelarme ausgebildet sind, welche beim Gleiten auf den Öffnungsrampen (10) den Sperriegel (3) um die Schwenkachse (15) aus seiner Verriegelungsstellung schwenken.

14. Sicherheitsgurtschloß nach einem der Ansprüche 1 bis 13, **dadurch gekennzeichnet, daß** am Sperriegel (3) ein Sperrelement (22) vorgesehen ist, das den Auswerfer (1) so lange in seiner eingeschobenen Position hält, bis der Sperriegel (3) aus seiner Verriegelungsstellung geschwenkt ist.

15. Sicherheitsgurtschloß nach Anspruch 14, **dadurch gekennzeichnet, daß** das Sperrelement (22) aus einem Stück mit dem Tragelement (27) gebildet ist.

16. Sicherheitsgurtschloß nach Anspruch 14, **dadurch gekennzeichnet, daß** das Sperrelement (22) als ein kunststoffumspritztes Teil am Vorsprung (9) angeordnet ist.

## Claims

1. Safety belt lock with an insertion channel (17) provided on a frame (4, 5) for an insertion tongue (14) connected to a safety belt, a safety catch (3) for the insertion tongue (14) supported pivotably in a pivot axis (15) on the frame (4, 5), a push button (8) which can be actuated against the force of a spring (16) supported on the safety catch (3) for unlocking the insertion tongue (14), an ejector (1) which is under spring action for the unlocked insertion tongue (14), and an anti-shock device which prevents unlocking of the insertion tongue (14) in case of acceleration acting on the lock parts, wherein inertia forces which arise when the insertion tongue (14) is locked by the safety catch (3) due to acceleration of the moving lock parts are transmitted to the frame (4, 5) at the support points of the safety catch (3) on the frame (4, 5), so that the safety catch (3) maintains its state of being locked to the insertion tongue (14), **characterised in that** the spring (16) is supported on a spring carrier (7), wherein the spring carrier (7) is mounted rotatably relative to the safety catch (3) and is slidable on the frame (4, 5) in the direction of insertion of the insertion tongue (14).

2. Safety belt lock according to claim 1, **characterised in that** the frame of the safety belt lock consists of two frame plates (4, 5) which define the insertion channel (17) on both sides, **in that** the safety catch (3) is mounted pivotably and supported on the first frame plate (4) and **in that** the safety catch (3) in its locked position is further also supported on the second frame plate (5).

3. Safety belt lock according to claim 1 or 2, **characterised in that** the relative movements of the masses of push button (8), spring carrier (7), safety catch (3) and ejector (1) are balanced on the pivot axis (15) of the safety catch (3) in all directions of acceleration and deceleration.

4. Safety belt lock according to any of claims 1 to 3, **characterised in that** the two frame plates (4, 5) are joined together by a plug-in connection and **in that** in the locked position the safety catch (3) is supported in such a way in an opening (29) on the second frame plate (5) that separation of the plug-in connection between the two frame plates (4, 5) is prevented.

5. Safety belt lock according to any of claims 1 to 4, **characterised in that** the safety catch (3) in its locked position is prevented from unlocking by the push button (8).

6. Safety belt lock according to any of claims 1 to 5, **characterised in that** the safety catch (3) consists of a support element (27) comprising a lever arm (6), and a locking block (28), which are rigidly connected to each other.

7. Safety belt lock according to any of claims 1 to 5, **characterised in that** the lever arm (6), the support element (27) and the locking block (28) are made in one piece.

8. Safety belt lock according to any of claims 1 to 7, **characterised in that** the inertia forces originating from the push button (8) and the spring carrier (7) are transmitted to the safety catch (3) via the lever arm (6), which serves to transmit the spring load to the safety catch (3).

9. Safety belt lock according to any of claims 1 to 8, **characterised in that** on the safety catch (3) is integrally formed a stop portion (18) which in the safety position occupies an overlapping position with a blocking portion (19) on the push button (8).

10. Safety belt lock according to claim 9, **characterised in that** the blocking portion (19) and the stop portion (18) can be moved into the mutually overlapping positions by an excess stroke on insertion of the insertion tongue (14) in the insertion channel (17) against the force of the ejector spring (2).

11. Safety belt lock according to any of claims 1 to 10, **characterised in that** the push button (8) is slidable parallel to the direction of insertion of the insertion tongue (14) in the insertion channel (17) on the frame (4, 5) and relative to the spring carrier (7).

12. Safety belt lock according to any of claims 1 to 11, **characterised in that** on the push button (8) are provided opening ramps (10) which cooperate with actuating elements (12) formed integrally on the safety catch (3) on opening of the locking system between safety catch (3) and insertion tongue (14).

13. Safety belt lock according to claim 12, **characterised in that** the actuating elements (12) are constructed as lever arms which, on sliding on the opening ramps (10), pivot the safety catch (3) about the pivot axis (15) out of its locked position.

14. Safety belt lock according to any of claims 1 to 13, **characterised in that** on the safety catch (3) is provided a locking element (22) which keeps the ejector (1) in its retracted position until the safety catch (3) is pivoted out of its locked position.

15. Safety belt lock according to claim 14, **characterised in that** the locking element (22) is formed in one piece with the support element (27).

16. Safety belt lock according to claim 14, **characterised in that** the locking element (22) is arranged on the projection (9) as a surrounding plastic injection moulding.

## Revendications

1. Attache pour ceinture de sécurité comportant un canal d'entrée (17) aménagé sur un châssis (4, 5) pour une patte de bouclage (14) liée à une sangle de ceinture de sécurité, un verrou de blocage (3) pour la patte de bouclage (14) qui prend appui avec possibilité de pivotement sur le châssis (4, 5) sur un axe de pivotement (15), un bouton poussoir (8), actionné à l'encontre de. la force d'un ressort (16) prenant appui sur le verrou de blocage (3), pour déverrouiller la patte de bouclage (14), un éjecteur (1) sollicité par un ressort pour la patte de bouclage (14) déverrouillée et un dispositif de sécurité aux chocs, qui empêche un déverrouillage de la patte de bouclage (14) lors d'une accélération agissant sur les éléments de l'attache, les forces d'inertie qui apparaissent lorsque la patte de bouclage (14) est verrouillée par le verrou de blocage (3) à la suite de l'accélération des éléments d'attache mobiles, étant transmis au châssis (4, 5), au niveau des points d'appui du verrou de blocage (3) sur le châssis (4, 5), de telle sorte que le verrou de blocage (3) reste dans son état de verrouillage avec la patte de bouclage (14), **caractérisée en ce que** le ressort (16) est supporté par un support de ressort (7), le support de ressort (7) étant mobile en rotation par rapport au verrou de blocage (3) et pouvant coulisser sur le châssis (4, 5) dans la direction d'insertion de la patte de bouclage (14).

2. Attache pour ceinture de sécurité selon la revendication 1, **caractérisée en ce que** le châssis de l'attache de ceinture de sécurité est formé de deux platines (4,5) de châssis qui délimitent de deux côtés le canal d'entrée (17), **en ce que** le verrou de blocage (3) est monté pivotant et prend appui sur la première platine (4) et **en ce que** le verrou de blocage (3), dans sa position de verrouillage, prend également appui sur la deuxième platine (5) de châssis.

3. Attache pour ceinture de sécurité selon.la revendication 1 ou 2, **caractérisée en ce que** les mouvements relatifs des masses du bouton poussoir (8), du support de ressort (7), du verrou de blocage (3) et de l'éjecteur (1) au niveau de l'axe de pivotement (15) du verrou de blocage (3) sont compensés dans toutes les directions d'accélération et de décélération.

4. Attache pour ceinture de sécurité selon une des revendications 1 à 3, **caractérisée en ce que** les deux platines (4,5) de châssis sont liées entre elles par une liaison à emboîtement et **en ce que**, dans la position de verrouillage, le verrou de blocage (3) repose dans une ouverture (29) dans la deuxième platine (5) de châssis de telle sorte qu'une séparation de la liaison à emboîtement entre les deux platines (4, 5) de châssis est empêchée.

5. Attache pour ceinture de sécurité selon une des revendications 1 à 4, **caractérisée en ce que** le verrou de blocage (3) est bloqué dans sa position de verrouillage, contre un déverrouillage, par le bouton poussoir (8).

6. Attache pour ceinture de sécurité selon une des revendications 1 à 5, **caractérisée en ce que** le verrou de blocage (3) se compose d'un élément support (27) comportant un bras de levier (6) et d'une noix de blocage (28) qui sont solidaires l'un de l'autre.

7. Attache pour ceinture de sécurité selon une des revendications 1 à 5, **caractérisée en ce que** le bras de levier (6), l'élément support (27) et la noix de blocage (28) sont formés d'une pièce.

8. Attache pour ceinture de sécurité selon une des revendications 1 à 7, **caractérisée en ce que** les forces d'inertie provenant du bouton poussoir (8) et du support de ressort (7) sont transmises au verrou de blocage (3) par l'intermédiaire du bras de levier (6) servant à transmettre la poussée du ressort au verrou de blocage (3).

9. Attache pour ceinture de sécurité selon une des revendications 1 à 8, **caractérisée en ce qu'**un élément formant butée (18) est formé sur le verrou de blocage (3), lequel élément, dans la position de blocage, occupe une position de chevauchement avec un élément de blocage (19) sur le bouton poussoir (8).

10. Attache pour ceinture de sécurité selon la revendication 9, **caractérisée en ce que** l'élément de blocage (19) et l'élément formant butée (18) sont amenés dans la position de chevauchement réciproque par une course supplémentaire lors de l'insertion de la patte de bouclage (14) dans le canal d'entrée (17) à l'encontre de la force du ressort d'éjecteur (2).

11. Attache pour ceinture de sécurité selon une des revendications 1 à 10, **caractérisée en ce que** le bouton poussoir (8) peut coulisser parallèlement à la direction d'insertion de la patte de bouclage (14) dans le canal d'entrée (17) sur le châssis (4, 5) et par rapport au support de ressort (7).

12. Attache pour ceinture de sécurité selon une des revendications 1 à 11, **caractérisée en ce qu'**il est prévu sur le bouton poussoir (8) des rampes d'ouverture (10) qui coopèrent avec des éléments d'actionnement (12) aménagés sur le verrou de blocage (3), lors de la libération du verrouillage entre le verrou de blocage (3) et la patte de bouclage (14).

13. Attache pour ceinture de sécurité selon la revendication 12, **caractérisée en ce que** les éléments d'actionnement (12) sont conformés en bras de levier qui lors du glissement sur les rampes d'ouverture (10) font pivoter le verrou de blocage (3) autour de l'axe de pivotement (15), hors de sa position de verrouillage.

14. Attache pour ceinture de sécurité selon une des revendications 1 à 13, **caractérisée en ce qu'**il est prévu sur le verrou de blocage (3) un élément de blocage (22) qui maintient l'éjecteur (1) dans sa position rentrée jusqu'à ce que le verrou de blocage (3) soit amené par pivotement hors de sa position de verrouillage.

15. Attache pour ceinture de sécurité selon la revendication 14, **caractérisée en ce que** l'élément de blocage (22) est formé d'une pièce avec l'élément support (27).

16. Attache pour ceinture de sécurité selon la revendication 14, **caractérisée en ce que** l'élément de blocage (22) est disposé en tant que pièce surmoulée en matière plastique sur la saillie (9).
